# EUROPÄISCHE PATENTANMELDUNG

(11) **EP 0 565 767 A1**
(43) Veröffentlichungstag der Anmeldung: **20.10.1993**
(21) Anmeldenummer: 92113786.5
(22) Anmeldetag: 13.08.1992
(51) Int. Cl.: B42D 3/04

(54) **Textilheftumschlag für DIN A 4 und DIN A 5 - Hefte**

(30) Priorität: 08.04.1992 DE 9204862 U
(71) Anmelder: Stockinger, Margarete, D-94469 Deggendorf 5 (DE)
(72) Erfinder: Stockinger, Margarete, D-94469 Deggendorf 5 (DE)
(74) Vertreter: Wasmeier, Alfons, Dipl.-Ing.

(57) **Zusammenfassung**

Diese Heftumschläge sind ausschließlich aus textilem Material gefertigt. Sie sind umweltfreundlich, verschleißfest, vollwaschbar und jahrelang haltbar.
Sie werden entweder genäht (I) oder lasergeschnitten und ultraschallgeschweißt (II).

## Beschreibung

Die Erfindung bezieht sich auf Heftumschläge, ihre Haltbarkeit und Umweltverträglichkeit.

Heftumschläge sind heutzutage hauptsächlich aus umweltunverträglichem Plastik oder aus schnellverschleißendem Papier gefertigt.

Hier will die Erfindung Abhilfe schaffen. Die Erfindung, wie sie in den Ansprüchen gekennzeichnet ist, löst dieses Problem durch ihre Umweltverträglichkeit und Haltbarkeit.

Die durch die Erfindung erreichten Vorteile sind im wesentlichen lange Haltbarkeit, Umweltverträglichkeit, Vollwaschbarkeit und jahrelange Wiederverwendungsmöglichkeit.

Im folgenden wird die Erfindung anhand von 2 Ausführungswegen und je einer dazugehörigen Zeichnung näher erläutert.

### (Bild 1)

Blatt 1 zeigt die genähte Ausführung eines Heftumschlages.Die Stoffbahn wird an der Ober- und Unterseite zick-zack (2) zugeschnitten , 1 cm umgeschlagen und durchgehend genäht(3). Anschließend werden die Seiten geschnitten, versäubert (5), zur Einstecklasche (1) umgeschlagen und mit einer geraden Naht fixiert (4).
Die tiefe Umschlagnaht an der Ober- und Unterseite ist nötig, damit sich das Heft mühelos einschieben läßt.

### (Bild 2)

Blatt 2 zeigt eine geschweißte Ausführung. Hierbei wird von einer Textilsorte mit geringem Polyesteranteil ausgegangen, welche für das Heißklebe- und Laserschnittverfahren geeignet ist.
Hierbei werden sämtliche Schnittstellen lasergeschnitten (2) und die Einstecklasche (1) ultraschallgeschweißt (4).

Auf der Vorderseite des Umschlages wird ein selbstklebendes, waschbares Etikett aus Acetatseide mit Textilgummierung angebracht (6).

## Patentansprüche

1. Umschläge für Hefte, dadurch gekennzeichnet daß sie aus textilem Material, genäht oder lasergeschnitten sowie auf der Vorderseite mit einem Acetatseidenaufkleber ausgestattet sind.
